# EUROPÄISCHE PATENTSCHRIFT

(11) **EP 0 073 964 B1**
(45) Veröffentlichungstag und Bekanntmachung des Hinweises auf die Patenterteilung: **24.04.1985**
(21) Anmeldenummer: 82107455.6
(22) Anmeldetag: 16.08.1982
(51) Int. Cl.: E05C 3/26, E05B 65/00

(54) **Tor mit einer Verriegelungseinrichtung**
Door with a locking device
Porte avec un dispositif de verrouillage

(30) Priorität: 07.09.1981 DE 3135401
(43) Veröffentlichungstag der Anmeldung: 16.03.1983
(73) Patentinhaber: Hörmann KG Brockhagen, 33803 Steinhagen (DE)
(72) Erfinder: Hörmann, Michael, Ing., D-4803 Steinhagen/Westf. (DE)
(74) Vertreter: Flügel, Otto, Dipl.-Ing.

## Beschreibung

Die Erfindung betrifft ein Tor mit den Merkmalen des Oberbegriffes des Anspruches 1.

Es ist bekannt, Tore der hier in Frage stehenden Art mit einem Schloß zu versehen, das mit Hilfe eines Schwenkhebels oder eines Drehgriffes von Hand betätigt wird und dabei über Schloßstangen im Seitenbereich des Tores befindliche Verriegelungseinrichtungen steuert (DE-A-2 919143). Es ist weiterhin bekannt, diese Verriegelungseinrichtungen mit federbelasteten Riegelfallen und dergleichen auszurüsten, so daß man das Schloß bei noch offenem Tor vorbereitend in die Schließstellung bringen kann und erst in der Folgezeit das eigentliche Verschließen des Tores lediglich durch Überführen des Torblattes in die Schließstellung erfolgt. Die unter Federdruck in die Schließstellung erfolgt. Die unter Federdruck in die Schließstellung beaufschlagten Riegelfallen weichen dabei vorübergehend in ihre Öffnungsstellung zurück.

Tore der hier in Frage stehenden Art, mit denen verhältnismäßig große Durchführungen verschlossen werden, haben notwendigerweise und zum Teil darüberhinaus aus Gründen einer nicht zu aufwendigen Konstruktion verhältnismäßig viel Spiel in den Führungen zwischen dem Zargenrahmen und dem Torblatt. Dies gilt insbesondere für Tor mit über Kopf bewegbaren Torblättern. Das Torblatt kann demnach durch entsprechend heftige Krafteinwirkung in einer gewissen Größenordnung insbesondere auch quer zu seiner Führungsrichtung hin in einer gewissen Größenordnung bewegt werden, wodurch die Gefahr besteht, daß sich das Torblatt auch bei in Schließstellung befindlichem Schloß aus der Verriegelung löst. Entsprechend große Versetzbewegungen des Torblattes lassen sich insbesondere durch rhythmische Krafteinwirkung und ein entsprechendes Aufschaukeln der Torblattbewegung erzielen. Auch bei entsprechend groß bzw. lang bemessenen Riegelfallen oder Klinken besteht darüberhinaus je nach Konstruktion die Gefahr, daß im Zage der Krafteinwirkung auf das Torblatt Kraftkomponenten in Richtung des Federweges der Klinken auftreten, die ein Nachgeben in Richtung auf die Öffnungsstellung hin bewirken können.

Es ist Aufgabe der Erfindung, eine Verriegelungseinrichtung der eingangs erwähnten Art so auszugestalten, daß trotz einfacher Ausbildung, Montage und Handhabung das Torblatt nicht durch äußeren Angriff Unbefugter aus der Verriegelung gelöst werden kann.

Dies wird erfindungsgemäß durch den Gegenstand des Anspruches 1 erreicht.

Erfindungsgemäß werden die Schnepperfunktion und die eigentliche formschlüssige Verriegelungsfunktion getrennt, wobei die Schnepperfunktion von einem Schnepperbolzen und die Verriegelungsfunktion von einem Verschlußbolzen übernommen wird, die mit einem gemeinsamen Riegelglied zusammenarbeiten. Dadurch gelingt es, auf das Torblatt im Schließzustand ausgeübte Kräfte von der Schneppereinrichtung fernzuhalten, so daß die Gefahr eines Zurückweichens des Schneppergliedes in die Öffnungsstellung vermieden ist.

In der Schließstellung des Tores ist das als Drehriegel bzw. drehbare Riegelscheibe ausgebildete Riegelglied in Eingriff mit dem Verschlußbolzen derart verdreht, daß dieser gegen ein Ausgleiten auf dem Eingriff formschlüssig gehalten ist. In dieser Drehstellung wird der Drehriegel durch Eingriff des federbelasteten Schnepperbolzens gehalten. Bei Öffnen des Schlosses durch bewegen des Hebelgriffes bzw. Drehgriffes von Hand wird der Schnepperbolzen gegen die Kraft der ihn beaufschlagenden Feder aus dem Eingriff mit dem Drehriegel bzw. der Riegelscheibe entfernt. Im Zuge der Öffnungsbewegung des Torblattes wird der Drehriegel bzw. die Riegelscheibe durch den rahmenfestgehaltenen Verschlußbolzen soweit verdreht, daß der Bolzen aus seiner Ausnehmung in dem Drehriegel ausgleiten kann. In dieser Stellung bleibt der Drehriegel bzw. die Riegelscheibe, die entsprechend reibungsbehaftet gelagert ist, bis das Torblatt wieder in die Schließstellung bewegt wird, so daß der Verschlußbolzen im Zuge der Schließbewegung wieder in die für ihn bestimmte Ausnehmung gelangt. Ist die Schließstellung erreicht, so läßt sich durch entsprechendes Verschließen des Schlosses der Schnepperriegel in die für ihn bestimmte Ausnehmung in dem Drehriegel bzw. der Riegelscheibe einsetzen.

Durch die Ausbildung als Schnepper läßt sich das Schloß in der Offenstellung des Torblattes vorbereitend in die Verschließstellung überführen, worauf das Torblatt nach beliebiger Zeit in die Schließstellung überführt werden kann und dort ordnungsgemäß verriegelt wird, ohne daß das Schloß betätigt werden muß. Bei Drehen des Schlosses in die Schließstellung wird der Schnepperbolzen entsprechend freigegeben, so daß er unter der Kraft seiner Feder in seine Eingreifstellung mit der für ihn bestimmten Ausnehmung des Drehriegels beaufschlagt ist. Der Drehriegel befindet sich aber bei nicht in der Schließstellung befindlichem Torblatt in einer Verdrehlage, in welcher der Schnepperbolzen nicht in seine Ausnehmung eingleiten kann. Er liegt vielmehr im Nachbarbereich seiner Ausnehmung an dem Drehriegel bzw. der Riegelscheibe an und greift erst in seine Ausnehmung ein, wenn durch Schließen des Tores der Verschlußbolzen den Drehriegel bzw. die Riegelscheibe entsprechend verdreht hat.

In bevorzugter Ausführung ist der Drehriegel bzw. die Riegelscheibe mit einer Raststelle in Form einer Ausnehmung versehen, in welche der Schnepperbolzen in der Offenstellung des Drehriegels bzw. der Riegelscheibe eingreift. Der Drehriegel bzw. die Riegelscheibe ist also in ihrer Offenstellung durch den federbelasteten Schnepperbolzen gehalten. Bei Angriff des Verschlußbolzens durch Schließen des Tores wird der Drehriegel bzw. die Riegelscheibe gegen die Kraftschwelle verdreht, die notwendig ist, um den Schnepperbolzen aus der Raststelle herauszudrücken. Die Spitze des Schnepperbolzens und die Raststelle sind entsprechend abgerundet ausgebildet, so daß diese Kraftschwelle entsprechend bestimmt ist. Durch diese bevorzugte Ausbildung wird die Kraft der Schnepperbolzen-Feder zugleich für den Eingriff des Schneppers und für die Aufrechterhaltung der Offen-Drehstellung des Drehriegels bzw. der Riegelscheibe ausgenutzt.

Um möglichst günstige Montagebedingungen zu erreichen, ist die Verriegelungseinrichtung wahlweise für den Einbau an der linken Seite wie an der rechten Seite des Torblattes geeignet. Zu diesem Zwecke sind verschiedene Ausbildungen doppelt vorgesehen. Insbesondere in diesem Falle empfiehlt sich die Ausbildung des Drehriegels als Riegelscheibe.

Tore der hier in Frage stehenden Art werden vielfach mit einem elektromotorischem Antrieb versehen, der bei Abschalten in der Schließstellung ein unbefugtes Öffnen des Tores verhindert. Für diesen Fall ist also das an dem Torblatt angeordnete Schloß mit der Verriegelungseinrichtung nicht erforderlich. Bislang wurde in einem solchen Falle zumindest die Verriegelungseinrichtung entfernt, um bei einen unbeabsichtigten Verschließen des Schlosses von Hand keinen Fehlbetrieb zu verursachen. Bei Ausfall des elektromotorischen Antriebes mußte das Schloß bzw. die Verriegelungseinrichtung wieder angebaut werden, um das Tor von Hand verschließen zu können. Dies ist nicht nur besonders umständlich, erfahrungsgemäß gehen abgenommene Teile der Verriegelungseinrichtung verloren. In bevorzugter Ausführung ist daher die erfindungsgemäß ausgebildete Verriegelungseinrichtung in einfachster Weise so ausgebildet, daß der Schnepperbolzen immer in seiner Offenstellung gehalten wird. Zu diesem Zwecke ist lediglich eine kleine Kunststoffhülse erforderlich, die bei elektromotorischem Antrieb eingesetzt und bei Handantrieb abgenommen wird.

Des weiteren kann dafür Sorge getragen sein, daß der elektromotorische Antrieb ausgekuppelt wird, sobald der Griff des Schlosses von Hand in die Öffnungsstellung bewegt wird. Zu diesem Zwecke ist an der erfindungsgemäß ausgebildeten Verriegelungseinrichtung eine Halterung für einen Kabelzug vorgesehen.

Weitere Ausbildungen der Erfindung ergeben sich aus den Unteransprüchen im Zusammenhang mit dem in der Zeichnung wiedergegebenen Ausführungsbeispiel, auf das besonders Bezug genommen wird und dessen nachfolgende Beschreibung die Erfindung näher erläutert. Es zeigen :
Figur 1 eine perspektivische Innenansicht eines Sektionaltores im Schließzustand als Anwendungsbeispiel ;
Figuren 2 und 3 zwei perspektivische Teilansichten des Ausführungsbeispieles ;
Figur 4 eine Seitenansicht einer Verriegelungsscheibe von der Eingriffseite des Schnepperbolzens her gesehen ;
Figur 5 eine Teilschnitterstellung nach der Linie IV-IV in Figur 3 ;
Figur 6 eine Seitenansicht des Schnepperbolzens.

Zur beispielsweisen Verdeutlichung des Einsatzgebietes des in Frage stehenden Türschlosses zeigt Figur 1 in perspektivischer Darstellung ein Sektional-Torblatt im geschlossenen Zustand, das aus einer Anzahl sich horizontal erstreckender und aufeinanderfolgend angelenkter Paneele 4 besteht. Jeweils im Gelenkbereich zwischen den Paneelen sind Rollen 8 vorgesehen, die in beiderseits des Torblattes vorgesehene, U-förmige Hohlprofil-Führungsschienen 2 eingreifen. Ein an dem Torblatt vorgesehenes Schloß 5 ist im folgenden näher erläutert :
Wie aus den Figuren 2 und 3 ersichtlich, ist das Ausführungsbeispiel im Zusammenhang mit einem Sektional-Tor als besonders bevorzugter Einsatzbereich wiedergegeben. Der insgesamt mit 1 bezeichnete Zargenrahmen umfaßt seitliche Zargenholme 2, zwischen welchen sich im Schließzustand das insgesamt mit 3 bezeichnete Torblatt erstreckt, welches aus einer Vielzahl hintereinander angeordneter und aneinander angelenkter Paneele 4 besteht. Die Paneele sind in bekannter Weise mit Rollen versehen, die in Führungsschienen eingreifen, die sich über den Bewegungsbereich des Tores hinweg erstrecken. Die Führungsschienen umfassen zu diesem Zwecke einen vertikalen Abschnitt im Bereich der seitlichen Zargenholme, an welchen mit bogenförmigen Übergang horizontale Bereiche angeschlossen sind, die sich beispielsweise parallel zu einer entsprechend angeordneten Gargendecke erstrecken.

An der Innenseite des dargestellten Paneels 4 ist ein insgesamt mit 5 bezeichnetes Schloß angebracht, dem ein Drehgriff 6 zugeordnet ist. Die Drehbewegung des Drehgriffes 6 wird in eine Linearbewegung in Längsrichtung einer Schloßstange 7 umgewandelt, die diese von Hand ausgelöste Bewegung auf eine insgesamt mit 8 bezeichnete Verriegelungseinrichtung überträgt.

Die Verriegelungseinrichtung 8 umfaßt eine Konsole 9, die auf den seitlichen Innenkantenbereich des dargestellten Paneels aufgeschraubt ist. Die Verriegelungseinrichtung umfaßt weiterhin eine Verriegelungsscheibe 10, der ein Schnepperbolzen 11 und ein Verschlußbolzen 12 zugeordnet ist. Die Verriegelungsscheibe 10 ist mit ihrer Drehachse 13 in der Konsole gelagert, und zwar derart, daß sich die Drehachse 13 in einer Ebene parallel zur Innenseite des Paneels 4 und senkrecht zu der Richtung der Führungsschienen bzw. der Bewegungsrichtung des Torblattes erstreckt. Der Schnepperbolzen 11 ist in einer in der Konsole 9 ausgebildeten Längsverschiebeführung 17 parallel zur Drehachse 13 bewegbar gelagert. Im Rahmen der Längsverschiebeführung ist ein nicht dargestelltes Gehäuse für die Aufnahme einer ebenfalls nicht dargestellten Feder vorgesehen, die zwischen einem stirnseitigen Gehäusevorsprung und einem diesen zugewandten stirnseitigen Bolzenvorsprung derart angeordnet ist, daß sie den Schnepperbolzen 11 in Richtung auf die Riegelscheibe 10 zu beaufschlagt. Der Verschlußbolzen 12 ist mit Hilfe einer beliebigen Vorrichtung an dem zugeordneten seitlichen Zargenholm 2 befestigt.

In der dargestellten Verriegelungsstellung greift der Verschlußbolzen 12 in eine Ausnehmung 14 ein, die in der Riegelscheibe 10 mit einer radial nach außen gerichteten Öffnung 16 vorgesehen ist. Durch diese Öffnung 16 kann der Verschlußbolzen in die Ausnehmung 14 eintreten bzw. aus ihr ausgleiten, wenn die Riegelscheibe in die hier nicht dargestellte Öffnungsverdrehrichtung gelangt.

In der dargestellten Verriegelungsstellung greift der Schnepperbolzen 11 unter der Kraft seiner Feder in eine Ausnehmung 15 ein, die ebenfalls in der Riegelscheibe 10 vorgesehen ist. Damit ist die Riegelscheibe 10 in der Schließstellung gegen Verdrehen gesichert in einer Drehstellung gehalten, in welcher der Verschlußbolzen 12 nicht aus der Ausnehmung 14 austreten kann.

Bei Betätigen des Drehgriffes 6 in die Öffnungsstellung wird der Schnepperbolzen 11 gegen die Kraft seiner Feder von der Schlußstange 7 aus dem Eingriff mit der Ausnehmung 15 herausgezogen, so daß sich die Riegelscheibe 10 verdrehen kann, wenn das Torblatt 3 hier nach oben in die Offenstellung bewegt wird. Die über die Konsole 9 an dem Paneel 4 des Torblattes 3 gelagerte Riegelscheibe 10 verdreht sich so lange, bis der am Zargenrahmen und damit ortsfest gehaltene Verschlußbolzen 12 aus der Ausnehmung 14 austreten kann. In dieser Verdrehstellung, die der Offenstellung der Verriegelungseinrichtung entspricht, bleibt die Riegelscheibe 10 durch entsprechende Reibung stehen.

Wird nach Sinn und Zweck einer Verriegelung mit Schnepper-Effekt das Schloß 5 nach einleiten der Öffnungsbewegung des Torblattes wieder in die Schließstellung überführt, so bewegt sich die Schloßstange 7 nach rechts und gibt den Schnepperbolzen 11 frei. Der Schnepperbolzen 11 trifft unter der Kraft seiner Feder auf die Riegelscheibe 10 auf, und zwar außerhalb des Bereiches der für ihn vorgesehenen Ausnehmung 15. Die Schloßstange 7 verschiebt sich dabei gegenüber dem Schnepperbolzen 11 um einen Leerweg 23, der es dem Schnepperbolzen 11 erlaubt, bei entsprechender Verdrehung der Riegelscheibe 10 in die Ausnehmung 15 einzugreifen, ohne daß die Schloßstange 7 dabei bewegt werden muß.

Die Stelle, auf die der federbelastete Schnepperbolzen 11 bei Freigabe auf die in der Offenstellung verdrehte Riegelscheibe 10 auftrifft, ist als Raststelle 18 ausgebildet, wie dies die Figuren 4 und 5 erkennen lassen. Danach ist die Raststelle als Mulde ausgebildet, in welche die Spitze des Schnepperbolzens 11 unter der Kraft der ihm zugeordneten Schnepperfeder eingreift. Auf diese Weise wird die Riegelscheibe 10 zusätzlich in der Verdrehstellung gehalten, die der Offenstellung der Verriegelung entspricht und in welcher bei Überführen des Torblattes in die Schließstellung der Verschlußbolzen 12 durch die Öffnung 16 in die Ausnehmung 14 eintreten kann. Bei weitere Bewegung des Torblattes in die Verschließstellung wird die Riegelscheibe 10 durch den Verschlußbolzen 12 gedreht, so daß der Schnepperbolzen gegen die Kraft seiner Feder aus der Raststelle ausgehoben wird, bis die Schließdrehstellung der Riegelscheibe 10 erreicht ist, in welcher der Schnepperbolzen 11 in die für ihn bestimmte Ausnehmung 15 eingreift.

Der Verschlußbolzen 12 ist an seinem dem Torblatt 3 zugewandtem Ende mit einem Kopf 19 versehen, der breiter als der Schaft des Bolzens an der Stelle ist, mit welcher er in die Ausnehmung 14 eingreift. Der Durchmesser der Öffnung 14 ist damit kleiner gehalten als der Kopf 19, so daß die Riegelscheibe 10 nicht durch eine seitliche, parallel zur Torblattebene gerichtete Bewegung von dem Verschlußbolzen abgezogen werden kann. Damit ist in der Schließstellung eine Verriegelung nicht nur gegen Bewegungen des Torblattes 3 in Richtung der Führungsschienen, sondern auch eine Verriegelung gegen quer dazu in Richtung der Rollenachsen verlaufende Bewegung sichergestellt.

Es ist daher von besonderem Vorteil, daß nur in einem Seitenbereich des Torblattes 3 eine Verriegelung vorgesehen werden muß, während bei bekannten Ausführungen von Verriegelungen und Toren der hier in Frage stehenden Art in der Regel beidseitig Verriegelungseinrichtungen vorgesehen sind.

In montagetechnisch besonders vorteilhafter Weise sind Teile der Verriegelungseinrichtung derart ausgebildet, daß sie wahlweise im rechten wie im linken Seitenbereich des Torblattes 3 angebracht werden können. Im vorliegenden Falle ist die Konsole 9 mit zwei Bohrungen zur Aufnahme der Drehachse 13 der Riegelscheibe 10 versehen, die hinsichtlich der Längsverschiebeführung 17 für den Schnepperbolzen 11 symmetrisch beabstandet sind. Die Riegelscheibe 10 weist zwei Ausnehmungen 14 und 14' zur Aufnahme des Verschlußbolzens 12 sowie zwei Raststellen 18 und 18' auf, die paarweise zu einer Ebene spiegelsymmetrisch angeordnet sind, die in der Drehachse 13 der Riegelscheibe 10 und in der Mitte der Ausnehmung 15 für den Schnepperbolzen 11 liegt, wie dies Figur 4 erkennen läßt.

Aus der Schnittdarstellung gemäß Figur 5 ist ersichtlich, daß die Raststelle 18 als flache Mulde ausgebildet ist, in welche die aus Figur 6 ersichtliche abgerundete Spitze 26 des Schnepperbolzens 11 eingreift, wenn dieser vorbereitend für den Eingriff in die Ausnehmung 15 federbelastet an der Riegelscheibe 10 anliegt. Diese Gegebenheiten lassen ohne weiteres erkennen, daß bei einem Verdrehen der Riegelscheibe 10 durch den Verschlußbolzen 12 aus dieser Stellung heraus die Spitze 26 des Schnepperbolzens 11 unter Spannen der Feder aus der Raststelle austritt.

Die Seitenansicht des Schnepperbolzens 11 gemäß Figur 6 läßt eine Nut 24 erkennen, in welche eine Federscheibe 20 einsetzbar ist, wie dies Figur 2 zeigt. Diese Federscheibe begrenzt die Bewegung des Schnepperbolzens 11 unter der Kraft der ihm zugeordneten Feder in die Ausnehmung 15 derart, daß der zylindrische Abschnitt 25 der Schnepperbolzenspitze an den ebenfalls zylindrischen Wandungen der Ausnehmung 15 anliegt. An der Riegelscheibe 10 angreifende Verdrehkräfte vermögen daher nicht, auf den Schnepperbolzen 11 eine Kraftkomponente auszuüben, die in Richtung der Federbewegung liegt.

Wird der Schnepperbolzen 11 aus seiner in Figur 2 wiedergegebenen Schließstellung unter Zusammendrücken der ihn beaufschlagenden Feder herausgezogen, so ergibt sich ein Abstand zwischen der Scheibe 20 und der dieser zugewandten Stirnfläche der Längsverschiebeführung 17 der Konsole 9. In diesen Abstand läßt sich ein nicht dargestellter Abstandshalter-beispielsweise in Form einer längsgeschlitzten Kunststoffhülse, einsetzen, so daß auch bei Zurückdrehen des Drehgriffes 6 in die Schließstellung der Schnepperbolzen 11 nicht aus seiner Offenstellung herausgelangen kann. Damit ist die Verriegelungseinrichtung außer Funktion gesetzt, was dem Betrieb mit elektromotorischem Antrieb entspricht. Soll dagegen ohne elektromotorischem Antrieb das Tor von Hand betätigt werden, so wird einfach dieser Abstandshalter entfernt, wodurch der Schnepperbolzen 11 und damit die Verriegelungseinrichtung seine vorstehend geschilderte Funktion übernimmt.

An der Konsole 9 sind - für Rechts- und Linksbetrieb spiegelsymmetrisch - Vorsprünge 21 vorgesehen, die der Halterung eines Kabelzuges dienen. Die Seele des Kabelzuges ist an der Schloßstange angeschlossen. Fällt die elektrische Antriebsenergie aus, so kann durch Verdrehen des Drehgriffes 6 in die Offenstellung mit Hilfe dieses Kabelzuges zugleich eine Kupplung zwischen dem Torblatt 3 und dem nicht dargestellten elektrischen Antrieb ausgeklinkt werden, so daß sich das Torblatt 3 frei von Hand bewegen läßt und nicht durch die in Stillstand befindliche Antriebseinrichtung blockiert wird.

Wie Figur 4 erkennen läßt, ist die Öffnung 16 von der Ausnehmung 14 ausgehend zur Peripherie der Riegelscheibe (10) sich erweiternd und in Schrägstellung zur Radialrichtung ausgebildet, um das Einführen bzw. das Umgreifen des Verschlußbolzens 12 zu erleichtern.

## Patentansprüche

1. Tor mit einem Zargenrahmen (1) und einem ein- und mehrteiligen Torblatt (3), insbesondere einem über Kopf bewegbaren Sektional-Torblatt aus einer Vielzahl aufeinanderfolgend aneinander angelenkter Paneele (4), die mittels Rollen in seitlichen Führungsschienen gelagert sind, welche jeweils einen vertikalen, parallel zu den seitlichen Zargenholmen verlaufenden Abschnitt und einen daran bogenförmig angeschlossenen horizontalen Abschnitt aufweisen, wobei das Torblatt gegenüber dem Zargenrahmen in der Schließstellung mittels einer handbetätigten Schloßeinheit (5) verriegelbar ist, die im seitlichen Zargenholmbereich eine Schnepper-Verriegelungseinrichtung (8) aufweist, gekennzeichnet durch einen Drehriegel (10), dessen Drehachse (13) quer zur Längsrichtung der seitlichen Zargenholme (2) verlaufend angeordnet ist und der wenigstens zwei Ausnehmungen (14, 15) aufweist, in deren eine (15) in der Schließstellung des Torblattes (3) ein Schnepperbolzen (11) eingreift und deren andere (14) radial zur Drehachse (13) geöffnet ausgebildet ist, welche radiale Öffnung (16) in der Offen-Drehstellung des Drehriegels (10) auf einen Verschlußbolzen (12) ausgerichtet ist, der in der Schließ-Drehstellung in dieser Ausnehmung (14) gegen Ausgleiten gesichert gehalten ist.

2. Tor nach Anspruch 1, dadurch gekennzeichnet, daß der Drehriegel als Riegelscheibe (10) ausgebildet ist und daß sich der Schnepperbolzen (11) und der Verschlußbolzen (12) etwa parallel zu der Drehachse (13) erstrecken.

3. Tor nach Anspruch 2, dadurch gekennzeichnet, daß die Drehachse (13) der Riegelscheibe (10) in einer in einem Seitenkantenbereich des Torblattes (3) befestigten Konsole (9) gelagert ist, in welcher zugleich eine Längsverschiebeführung (17) für den Schnepperbolzen (11) ausgebildet ist, die ein Gehäuse für eine Feder umfaßt, welche den Schnepperbolzen (11) in Verschieberichtung auf die Riegelscheibe (10) zu beaufschlagt.

4. Tor nach einem der vorhergehenden Ansprüche, dadurch gekennzeichnet, daß der Drehriegel bzw. die Riegelscheibe (10) in Richtung der Drehumlaufbahn von der Ausnehmung (15) zur Aufnahme des Schnepperbolzens (11) entfernt eine Raststelle (18) für den vorbereitend zum Eingriff freigegebenen Schnepperbolzen (11) aufweist.

5. Tor nach einem der vorhergehenden sprüche, dadurch gekennzeichnet, daß der in einem seitlichen Zargenholm (2) befestigte Verschlußbolzen (12) des nur in einem der beiden Seitenbereiche des Torblattes (3) vorgesehenen Drehriegels (10) einen verbreitert ausgebildeten Kopf (19) aufweist, der in der Schließstellung von den Rändern der zugeordneten Ausnehmung (14) hintergriffen ist.

6. Tor nach einem der Ansprüche 4 oder 5, dadurch gekennzeichnet, daß die Riegelscheibe (10) für wahlweisen Anschlag im rechten oder im linken Torblattinnenbereich mit zwei Ausnehmungen (14, 14') für die Aufnahme des entsprechend angeordneten Verschlußbolzens (12) versehen ist und daß zwei in Umlaufbahnrichtung spiegelsymmetrisch zur Ausnehmung (15) für die Aufnahme des Schnepperbolzens (11) angeordnete Raststellen (18, 18') vorgesehen sind.

7. Tor nach einem der Ansprüche 3 bis 5, dadurch gekennzeichnet, daß die Riegelscheibe für wahlweisen Anschlag im rechten oder im linken Torblattinnenbereich mit zwei Ausnehmungen für die Aufnahme des Schnepperbolzens nebst zugehörigen Raststellen versehen ist.

8. Tor nach einem der Ansprüche 3 bis 7, dadurch gekennzeichnet, daß die Konsole (9) für wahlweisen Anschlag im rechten oder im linken Torblattinnenbereich mit zwei Lagerstellen für die Drehachse (13) der Riegelscheibe (10) versehen ist.

9. Tor nach einem der vorhergehenden Ansprüche mit wahlweisem Betrieb von Hand oder mittels elektromotorischem Antrieb, dadurch gekennzeichnet, daß an dem Schaft des Schnepperbolzens (11) ein Vorsprung - beispielsweise ein federnd aufschiebbarer Ring (20) - angeordnet ist, zwischen dem und der Schnepperbolzenführung (17) der Konsole (9) in der Entriegelungsstellung ein Abstand freigehalten ist, in welchen bei elektromotorischem Antriebsbetrieb ein Abstandshalter, insbesondere eine längsgeschlitzte Hülse aus federndem Kunststoff, eingesetzt ist.

10. Tor nach Anspruch 9, dadurch gekennzeichnet, daß an der Konsole (9) eine Halterung (21) für einen Kabelzug angeordnet ist, dessen Kabelseele mit der den Schnepperbolzen (11) betätigenden Schloßstange (7) verbunden ist.

## Claims

1. A door having a surrounding frame (1) and a single and multi-part door leaf (3), in particular a sectional door leaf which is movable overhead and is composed of a plurality of panels (4) which are articulated one onto the other in succession and which are mounted, by means of rollers, in lateral guide rails each of which comprises a vertical portion extending parallel to the lateral frame member and a horizontal portion connected thereto by an arc, the door being able to be locked in relation to the surrounding frame in the closed position by means of a manually actuated lock unit (5) which has a spring locking device (8) in the region of the lateral frame member, characterised by a rotary catch (10), the pivot (13) of which is disposed transversely to the longitudinal direction of the lateral frame members (2) and which has at least two recesses (14, 15), in one (15) of which a spring bolt (11) engages when the door leaf (3) is in the closed position, and the other (14) of which is open radially of the pivot (13), which radial opening (16) is aligned, when the rotary catch (10) is in the open position of rotation, with a locking bolt (12) which is held in this recess (14), secure against sliding out, in the closed position of rotation.

2. A door as claimed in Claim 1. characterised in that the rotary catch is constructed in the form of a locking disc (10) and that the spring bolt (11) and the locking bolt (12) extend substantially parallel to the pivot (13).

3. A door as claimed in Claim 2, characterised in that the pivot (13) of the locking disc (10) is mounted in a bracket (9) which is secured in a lateral edge region of the door leaf (3), in which also a longitudinal displacement guide (17) for the spring bolt (11) is constructed, which guide comprises a housing for a spring which acts on the spring bolt (11) in the direction of displacement towards the locking disc (10).

4. A door as claimed in one of the preceding Claims, characterised in that the rotary catch or the locking disc (10) comprises, at a distance from the recess (15) to receive the spring bolt (11) in the direction of the path of rotation, a detent position (18) for the spring bolt (11) released in preparation for the engagement.

5. A door as claimed in one of the preceding Claims, characterised in that the locking bolt (12), secured to a lateral frame member (2), of the rotary catch provided only in one of the two lateral regions of the door leaf (3) has a head (19) of widened construction behind which the edges of the associated recess (14) engage in the closed position.

6. A door as claimed in one of the Claims 4 or 5, characterised in that, to enable installation selectively at the right-hand or left-hand inner region of the door leaf, the locking disc (10) is provided with two recesses (14, 14') to receive the appropriately disposed locking bolt (12), and two detent positions (18, 18') are provided disposed in mirror symmetry in the direction of rotation to the recess (15) to receive the spring bolt (11).

7. A door as claimed in one of the Claims 3 to 5, characterised in that, to enable installation selectively at the right-hand or left-hand inner region of the door leaf, the locking disc is provided with two recesses to receive the spring bolt, together with associated detent positions.

8. A door as claimed in one of the Claims 3 to 7, characterised in that, to enable installation selectively at the right-hand or in the left-hand inner region of the door leaf, the bracket (9) is provided with two bearing positions for the pivot (13) of the locking disc (1).

9. A door as claimed in one of the preceding Claims with selective operation by hand or by means of an electric-motor drive, characterised in that disposed on the shank of the spring bolt (11) is a projection - for example a ring (20) which can be pushed on resiliently - between which and the spring bolt guide (17) of the bracket (9) a space is kept free in the unlocking position, in which space a spacer. In particular a longitudinally slit sleeve of resilient plastics material, is inserted in the case of operation by an electric motor.

10. A door as claimed in Claim 9, characterised in that disposed on the bracket (9) is a holding means (21) for a cable line, the cable core of which is connected to the lock rod (7) actuating the spring bolt (11).

## Revendications

1. Portail comportant un châssis d'huisserie (1) constitué de longerons et un vantail (3) en une ou en plusieurs parties, en particulier un vantail segmenté mobile dans le sens vertical, composé d'une multitude de panneaux articulés les uns sur les autres et se succédant les uns aux autres, qui sont supportés, au moyen de rouleaux dans des rails de guidage latéraux lesquels présentent respectivement une section verticale parallèle aux longerons d'huisserie latéraux, et une section horizontale raccordée à la section verticale en formant un arc, ledit vantail du portail étant verrouillable par rapport au châssis d'huisserie en position de fermeture au moyen d'une serrure (5), pouvant être manoeuvrée à la main, qui présente dans la partie latérale du longeron d'huisserie un dispositif de verrouillage à cliquet d'arrêt (8), caractérisé par un loqueteau rotatif (10) dont l'axe de rotation (13) est disposé transversalement à la direction longitudinale des longerons d'huisserie latéraux (2) et qui présente au moins deux évidements (14, 15) dont l'un (15) reçoit en position de fermeture du vantail (3) une tige de loqueteau (11) et dont l'autre (14) s'ouvre radialement par rapport à l'axe de rotation (13), cette ouverture radiale (16) étant alignée en position d'ouverture du loqueteau rotatif (10) sur une tige d'obturation (12) qui est assurée contre sa sortie en position de fermeture de cet évidement (14).

2. Portail selon la revendication 1, caractérisé par le fait que de loqueteau rotatif se présente sous la forme d'un disque de verrouillage (10) et que la tige de loqueteau (11) et la tige d'obturation (12) sont sensiblement parallèles à l'axe de rotation (13).

3. Portail selon la revendication 2, caractérisé par le fait que l'axe de rotation (13) du disque de verrouillage (10) est placé dans une console (9) fixée dans une zone de bordure latérale du vantail (3), console (9) dans laquelle est prévu simultanément un guidage de coulissement longitudinal (17) pour la tige de loqueteau (11) entourant un carter pour un ressort qui agit sur la tige de loqueteau (11) dans la direction de coulissement vers le disque de verrouillage (10).

4. Portail selon l'une des revendications précédentes, caractérisé par le fait que le loqueteau rotatif ou disque de verrouillage (10) présente, à une certaine distance de l'évidement (15) destiné à recevoir la tige de loqueteau (11), en direction du trajet de rotation périphérique, un point d'arrêt (18) destiné à recevoir la tige de loqueteau (11) libérée à cet effet.

5. Portail selon l'une des revendications précédentes, caractérisé par le fait que la tige d'obturation (12) du loqueteau rotatif (10) prévue dans une seule des deux zones latérales du vantail (3) et fixée sur un longeron d'huisserie latéral (2) présente une tête (19) élargie qui, en position de fermeture, est entourée par les bords de l'évidement (14) qui lui est associé.

6. Portail selon l'une des revendications 4 ou 5, caractérisé par le fait que le disque de verrouillage (10) est muni, en vue de venir buter au choix dans la zone intérieure droite ou gauche du vantail, de deux évidements (14, 14') destinés à recevoir la tige d'obturation (12) qui lui est associée et par le fait que deux points d'arrêt (18, 18') sont disposés symétriquement par rapport à l'évidement (15) dans le sens de la voie périphérique en vue de la réception de la tige de loqueteau (11).

7. Portail selon l'une des revendications 3 à 5, caractérisé par le fait que le disque de verrouillage est muni, pour venir au choix dans la zone droite ou gauche de l'intérieur du vantail, de deux évidements destinés à recevoir la tige de loqueteau ainsi que des points d'arrêt qui en font partie.

8. Portail selon l'une des revendications 3 à 7, caractérisé par le fait que la console (9) est munie, pour venir buter au choix dans la zone droite ou gauche de l'intérieur du vantail, de deux points d'appui pour l'axe rotatif (13) du disque de verrouillage (10).

9. Portail selon l'une des revendications précédentes pouvant être manoeuvré au choix manuellement ou par moteur électrique, caractérisé par le fait que sur le corps de la tige (11) est prévue une projection - par exemple un collier élastique insérable (20) - entre laquelle et le guidage de la tige de loqueteau (11) de la console (9) un écart libre est maintenu en position de déverrouillage, espace libre dans lequel est inséré en cas de mode de fonctionnement à moteur électrique, une pièce d'écartement, en particulier une douille fendue longitudinalement en matière plastique élastique.

10. Portail selon la revendication 9, caractérisé par le fait que sur la console (9) est disposé un support (21) pour un passage de câble dont l'âme est reliée à la barre (7) manoeuvrant la tige de loqueteau (11).
